# EUROPÄISCHE PATENTSCHRIFT

(11) **EP 1 094 963 B1**
(45) Veröffentlichungstag und Bekanntmachung des Hinweises auf die Patenterteilung: **17.09.2003**
(21) Anmeldenummer: 99945881.3
(22) Anmeldetag: 28.06.1999
(51) Int. Cl.: B61L 21/00

(54) **ELEMENTVERBINDUNGSPLAN FÜR EIN ELEKTRONISCHES STELLWERK**
ELEMENT CONNECTION PLAN FOR AN ELECTRONIC SIGNAL BOX
PLAN DE LIAISON D'ELEMENTS POUR POSTE D'AIGUILLAGE ELECTRONIQUE

(30) Priorität: 09.07.1998 DE 19832601
(43) Veröffentlichungstag der Anmeldung: 02.05.2001
(73) Patentinhaber: SIEMENS AKTIENGESELLSCHAFT, 80333 München (DE)
(72) Erfinder: DIETRICH, Werner, D-38302 Wolfenbüttel (DE); NOLLAU, Hans-Jürgen, D-38102 Braunschweig (DE); STUTZBACH, Joachim, D-38302 Wolfenbüttel (DE)
(86) Internationale Anmeldenummer: DE9902025
(87) Internationale Veröffentlichungsnummer: WO00002760

(56) Entgegenhaltungen:
- EP-A- 0 105 182
- WO-A-98/07609
- DE-A- 3 314 702
- DE-A- 4 320 574

## Beschreibung

Die Erfindung bezieht sich auf einen Elementverbindungsplan nach dem Oberbegriff des Patentanspruches 1. Ein derartiger Elementverbindungsplan ist aus der DE 43 20 574 A1 bekannt.

Dort wird eine Einrichtung zum Behandeln von Spurfunktionen in elektronischen Stellwerken vorgestellt, bei der jedem Gleisfreimeldeabschnitt im Stellwerk in der Verarbeitungslogik ein gesondertes Gleisabschnittselement zugeordnet ist, das für alle zugehörigen Gleiselemente bestimmte Spurfunktionen realisiert. Die Programme für die Realisierung dieser Spurfunktionen, vornehmlich die Gleisüberwachung im Fahrstraßenverband und die Auflösung, sind in der Verarbeitungslogik der Gleiselemente nicht mehr vorhanden. Die Gleisabschnittselemente sind so im stellwerkeitigen Spurverband plaziert, daß sie in der Nachbildung des betreffenden Gleisfreimeldeabschnittes eine Stelle einnehmen, die von allen möglichen Fahrwegen über diesen Gleisfreimeldeabschnitt berührt wird; sie werden deshalb bei jeder Fahrstraßenbehandlung, die sich auf das zugehörige Gleiselement bezieht, aufgegriffen und hinsichtlich der gespeicherten Überwachungsmeldungen abgefragt. In den Gleisabschnittselementen werden auch die Auflösebedingungen der jeweils eingestellten Fahrstraße behandelt, wozu dort zusätzlich zu den eigenen Frei- und Besetztmeldungen auch die der im Elementverbindungsplan benachbarten Gleisabschnittselemente bewertet werden. Hierzu müssen sich die benachbarten Gleisabschnittselemente austauschen. Der Vorteil der bekannten Einrichtung besteht darin, daß sich durch die Auslagerung der Freimelde- und Auflösebedingungen aus den Datenelementen der Gleiselemente und die Zuordnung zu jeweils einem Gleisabschnittselement die Auflösebearbeitung insbesondere für den Fall mehrerer gemeinsam überwachter Gleiselemente wesentlich vereinfacht gegenüber einer Anordnung, bei der die Gleisüberwachungsmeldungen jedem einzelnen der Gleiselemente zugeordnet werden müssen. Problematisch ist es, die Gleisabschnittselemente immer so im Elementverbindungsplan anzuordnen, daß sie von allen möglichen Fahrwegen über den betreffenden Gleisabschnitt tatsächlich berührt werden; es gibt deshalb Fälle, in denen für gemeinsam überwachte Gleiselemente jeweils zwei oder auch drei Gleisabschnittselemente eingerichtet werden müssen. Problematisch ist auch die Kommunikation der im Elementverbindungsplan benachbarten Gleisabschnittselemente zur Realisierung der Auflösefunktion;die Gleisfreimeldungen benachbarter Gleisabschnittselemente werden entweder spurplanmäßig über die zugehörigen Gleiselemente oder adressenorientiert übermittelt. Beides bindet Rechnerkapazität.

Aufgabe der vorliegenden Erfindung ist es, einen Elementverbindungsplan nach dem Oberbegriff des Patentanspruches 1 so weiterzubilden, daß auf die individuelle Anordnung von Gleisabschnittselementen an zentraler Stelle einer Gleiselementanordnung und auf die Übermittlung von Gleisfrei- und -besetztmeldungen benachbarter Gleisabschnittselemente über die Datensätze der dazwischenliegenden Gleiselemente verzichtet werden kann.

Die Erfindung löst diese Aufgabe durch die Merkmale des Patentanspruches 1. Danach werden die den einzelnen Gleiselementen zugeordneten Gleisabschnittselemente ersetzt durch Elemente, die den Stoßstellen benachbarter Gleiselemente zugeordnet sind. Diese Elemente werden von beiden benachbarten Gleiselementen mit Gleisüberwachungsmeldungen versorgt und prüfen die Auflösebedingungen auf. Nach der Lehre des Anspruches 2 veranlassen sie in besonders vorteilhafter Weise bei Erfüllung der Auflösebedingungen das Auflösen der zugehörigen Gleiselemente, indem sie in den diesen zugeordneten Datensätzen die Fahrstraßeninformationen löschen.

Die Erfindung ist nachstehend anhand eines in der Zeichnung dargestellten Ausführungsbeispiels näher erläutert. Die Zeichnung zeigt in
- Figur 1: einen Ausschnitt aus dem Gleisplan, in
- Figur 2: die Ausbildung des zugehörigen nach dem Stand der Technik ausgebildeten Elementverbindungsplanes und in
- Figur 3: den erfindungsgemäßen Elementverbindungsplan mit zusätzlichen Datensätzen zwischen den logischen Elementen benachbarter Gleiselemente.

Figur 1 zeigt in ausschnittsweiser Darstellung den Gleisplan einer Bahnanlage. Dieser Gleisplan umfaßt drei Weichen w1 bis w3, einen durch Lichtsignale s2 und s3 gesicherten Gleisabschnitt zwischen den Weichen w1 und w2 sowie einen entsprechenden, an die spitze Seite der Weiche w1 angrenzenden Gleisabschnitt, von dem in der Zeichnung lediglich das Lichtsignal s1 zu sehen ist.

In Figur 2 ist die Abbildung dieses Gleisplanes in Datenelemente dargestellt, wie sie zur Behandlung von Spurfunktionen in einem elektronischen Stellwerk üblicherweise vorgenommen wird. Bei diesem elektronischen Stellwerk handelt es sich vorzugsweise um ein nach dem Spurplanprinzip arbeitendes Stellwerk; das Stellwerk kann jedoch auch nach dem Verschlußtafelprinzip arbeiten, wobei dann der Aufgriff der einzelnen Datenelemente möglicherweise ein anderer ist als bei einem Spurplanstellwerk. Den drei Weichen w1 bis w3 sind die Datensätze W1 bis W3, den Signalen s1 bis s3 die Datensätze FSZ S1 bis FSZ S3 zugeordnet; die Bezeichnung FSZ steht dabei für Fahrwegelement Start/Ziel. Die Datenelemente beinhalten als Datensätze die Kennzeichnung der betreffenden Gleiselemente auch in ihrer geographischen Anordnung zueinander und beschreiben ihre aktuelle Betriebssituation im Rahmen der Fahrstraßenbeanspruchung. Die Verbindungslinien zwischen den Datenelementen bilden zusammen mit den Datenelementen den Elementverbindungsplan, in dem die Datenelemente im Stellwerk in gleicher Weise aufeinanderfolgen wie die entsprechenden Gleiselemente der Bahnanlage. Bei diesen Verbindungslinien handelt es sich nicht unbedingt um Leitungen zwischen den einzelnen Datenelemente, sondern in erster Linie um Kommunikationsverbindungen, die vorübergehend, vorzugsweise adressenorientiert, zustande kommen. Unterhalb der Datenelemente sind die Gleisfreimeldungen GFM der zugehörigen Gleiselemente dargestellt. Als Gleisfreimeldeeinrichtungen kommen insbesondere Gleisstromkreise und Achszähler zur Anwendung. Jede Gleisfreimeldeeinrichtung übermittelt entsprechend den örtlichen Gegebenheiten Besetzt- oder Freimeldungen für den von ihr überwachten Gleisabschnitt an das jeweils zugehörige Datenelement. Hinsichtlich des zwischen den Weichen w1 und w2 gelegenen Abschnittes wird dessen Überwachungsmeldung sowohl an das Datenelement FSZ S2 als auch an das Datenelement FSZ S3 übermittelt. Bei einem herkömmlichen elektronischen Stellwerk werden die Gleisüberwachungsmeldungen in den Datenelementen bewertet. Aus den Überwachungsmeldungen für das eigene Fahrwegelement und die Überwachungsmeldung der angrenzenden Fahrwegelemente werden so in den einzelnen Datenelementen z. B. die Bedingungen für das Auflösen der betreffenden Elemente geprüft. Dabei kommt es auf die Reihenfolge an, in der aufeinanderfolgend befahrene Gleiselemente besetzt- und wieder freigemeldet werden.

Insbesondere bei mehreren gemeinsam isolierten Gleiselementen ist es bislang erforderlich, die diesen Elementen zugeordneten Gleisüberwachungsmeldungen mehrfach bei den einzelnen Gleiselementen des gemeinsam isolierten Gleisabschnittes unterzubringen, d. h. die Gleisüberwachungsprozedur weicht ab von der bei nicht gemeinsam überwachten Gleiselementen. Dies macht die Auflöseprozedur insgesamt unübersichtlich. Wünschenswert wäre es, alle Gleiselemente bzw. Datenelemente einer Bahnanlage in völlig gleicher Weise zu behandeln. Der in Figur 3 dargestellte Elementverbindungsplan ermöglicht dies.

Zunächst einmal zeigt Figur 3 die bereits aus Figur 2 bekannten Datenelemente der Weichen und Signale; dieses tragen die gleichen Bezeichnungen wie die entsprechenden Datenelemente des Elementverbindungsplans gemäß Figur 2. An den Stoßstellen der Datenelemente von im Gleisplan benachbarten Gleiselementen sind gesonderte Datenelemente ST1 bis ST4, sog. Stoßelemente, eingefügt. Wie aus der Darstellung zu erkennen ist, sind auch den Datenelementen FSZ 2 und FSZ 3 für den gemeinsam überwachten Gleisabschnitt zwischen den Signalen s2 und s3 an den Stoßstellen zwei gesonderte Datenelemente ST2 bzw. ST3 zugeordnet, d. h. diese gemeinsamen isolierten Gleiselemente werden in gleicher Weise behandelt wie separat isolierte Gleiselemente. Die gesonderten Datenelemente nehmen die ihnen von den Gleisüberwachungseinrichtungen der Gleiselemente für die im Elementverbindungsplan benachbarten Datenelemente gelieferten Gleisfrei- und -besetztmeldungen auf und prüfen anhand der übermittelten Frei- und Besetztmeldungen, ob die vorgegebenen Auflösebedingungen erfüllt sind oder nicht. Dabei wird die Reihenfolge der nach dem Besetzen auflaufenden Freimeldungen für die Gleiselemente der im Elementverbindungsplan benachbarten Datenelementen festgestellt und bewertet. Stellt ein gesondertes Datenelement anhand der Reihenfolge, in der die zugehörigen Gleiselemente besetzt und freigemeldet wurden fest, daß die Auflösebedingungen für ein ihm im Elementverbindungsplan benachbartes Datenelement erfüllt sind, so veranlaßt es in diesem Datenelement das Löschen der dort noch vorhandenen Fahrstraßeninformationen. Der Auflösevorgang ist damit aus den den Gleiselementen zugeordneten Datenelementen herausgelöst und findet nunmehr ausschließlich in den gesonderten Datenelementen statt, die hierzu mit den Gleisfreimeldungen der zugehörigen Gleiselemente versorgt werden.

Wie aus Figur 3 ersichtlich ist, folgt der Aufbau des erfindungsgemäßen Elementverbindungsplans unabhängig davon, ob und wieviele Gleiselemente gemeinsam überwacht werden, jeweils nach dem gleichen Schema. Dadurch, daß an den Stoßstellen der Datenelemente für die einzeln oder gemeinsam überwachten Gleiselemente gesonderte Datenelemente installiert werden, welche die Gleisüberwachungsmeldungen der Gleiselemente für die im Elementverbindungsplan benachbarten Datenelemente verarbeiten können dort die Auflösebedingungen geprüft werden. Die Gleisüberwachungsmeldungen werden diesen gesonderten Datenelementen auf direktem Wege ohne zwischengeschaltete Verzweigungselemente zugeführt. Zwischen den im Elementverbindungsplan benachbarten gesonderten Datenelementen können sich beliebig viele Datenelemente für gemeinsam überwachte Gleiselemente befinden. Gerade bezüglich solcher mitunter unübersichtlicher Gleiskonstellationen schafft der erfindungsgemäße Elementverbindungsplan durch die Anwendung und Einbeziehung von Stoßelementen an den Stoßstellen der üblicherweise vorgesehenen Datenelemente die Voraussetzung für die Gleichbehandlung aller Gleiselemente bei der Fahrstraßenauflösung unabhängig davon, ob sie einzeln oder zu mehreren gemeinsam isoliert sind.

## Patentansprüche

1. Elementverbindungsplan für ein elektronisches Stellwerk mit den Gleiselementen der Außenanlage zugeordneten Datenelementen mindestens zum Beschreiben der aktuellen Betriebssituationen der Gleiselemente, wobei die Angaben zur Gleisfreiund -besetztmeldung für alle einzeln und gemeinsam isolierten Gleiselemente stellwerkseitig in gesonderten Datenelementen hinterlegt sind,
**dadurch gekennzeichnet,**
**daß** die gesonderten Datenelemente als Stoßdatenelemente (ST1 bis ST4) jeweils an den Stoßstellen von den Gleiselementen (s1 bis s3, w1 bis w3) zugeordneten Datenelementen (FSZ S1 bis FSZ S3, W1 bis W3) in den die Elementverkettung beschreibenden Elementverbindungsplan der Datenelemente eingefügt sind, wobei die letztgenannten Datenelemente (z. B. W1) jeweils einem oder mehreren gemeinsam isolierten Gleiselementen (w1) zugeordnet sind,
**daß** die Datensätze der Stoßdatenelemente (z. B. ST1) die Frei- und Besetztmeldungen für die Gleiselemente (w1, s1) der im Elementverbindungsplan benachbarten Datenelemente (W1, FSZ1) beinhalten.

2. Elementverbindungsplan nach Anspruch 1,
**dadurch gekennzeichnet,**
**daß** die in den Stoßdatenelementen (z. B. ST1) hinterlegten, von der Reihenfolge der Besetzt- und Freimeldungen der jeweils benachbarten einzeln oder gemeinsam isolierten Gleiselemente (w1, s1) abhängigen Daten das Löschen der Fahrstraßeninformationen in jeweils dem Datenelement (W1, FSZ1) veranlassen, für dessen Gleiselement die Auflösebedingungen erfüllt sind.

## Claims

1. Element connection plan for an electronic signal box having data elements which are assigned to the track elements of the external system at least for describing the current operating situations of the track elements, the information on track release and occupied indication messaging for all the track elements which are insulated individually and jointly being stored in separate data elements in the signal box, **characterized in that** the separate data elements are inserted, as joint data elements (ST1 to ST4), into the element connection plan of the data elements which describes the concatenation of the elements, said insertion being carried out in each case at the junctions of data elements (FSZ S1 to FSZ S3, W1 to W3) which are assigned to the track elements (s1 to s3, w1 to w3) and the last-mentioned data elements (for example W1) being each assigned to one or more jointly insulated track elements (W1), **in that** the data records of the joint data elements (for example ST1) contain the track release and occupied indication messages for the track elements (w1, s1) of the data elements (W1, FSZ1) which are adjacent in the element connection plan.

2. Element connection plan according to Claim 1, **characterized in that** the data which is stored in the joint data elements (for example ST1) and is dependent on the sequence of the track release and occupied indication messages of the respectively adjacent individually or jointly insulated track elements (w1, s1) brings about the clearing of the route section information in each case **in that** data element (W1, FSZ1) for whose track element the release conditions are fulfilled.

## Revendications

1. Plan de liaison d'éléments pour un poste d'aiguillage électronique comprenant des éléments de données associés aux éléments de voie de l'installation extérieure au moins pour la description des situations de fonctionnement actuelles des éléments de voie, les indications pour la signalisation de voie libre et de voie occupée étant enregistrées dans des éléments de données particuliers, du côté du poste d'aiguillage, pour tous les éléments de voie isolés individuellement ou en commun,
**caractérisé par le fait que**
les éléments de données particuliers sont insérés comme éléments de données de jonction (ST1 à ST4) à chaque fois aux points de jonction d'éléments de données (FSZ S1 à FSZ S3, W1 à W3), associés aux éléments de voie (s1 à s3, w1 à w3), dans le plan de liaison d'éléments, décrivant le chaînage d'éléments, des éléments de données, ces derniers éléments de données (par exemple W1) étant associés à chaque fois à un ou plusieurs éléments de voie (w1) isolés en commun,
et les blocs de données des éléments de données de jonction (par exemple ST1) contiennent les messages d'état libre ou occupé pour les éléments de voie (w1, s1) des éléments de données (W1, FSZ1) voisins dans le plan de liaison d'éléments.

2. Plan de liaison d'éléments selon la revendication 1,
**caractérisé par le fait que** les données enregistrées dans les éléments de données de jonction (par exemple ST1) et dépendantes de l'ordre des messages d'état occupé ou libre des éléments de voie (w1, s1) respectivement voisins et isolés individuellement ou en commun provoquent l'effacement des informations de tracé d'itinéraire dans celui des éléments de données (W1, FSZ1) pour l'élément de voie duquel les conditions de libération sont satisfaites.
